# FASCICULE DE BREVET EUROPEEN

(11) **EP 1 150 184 B1**
(45) Date de publication et mention de la délivrance du brevet: **20.08.2008**
(21) Numéro de dépôt: 00201454.6
(22) Date de dépôt: 25.04.2000
(51) Int. Cl.: G04B 17/28

(54) **Mouvement de montre**
Uhrwerk
Clockwork

(43) Date de publication de la demande: 31.10.2001
(73) Titulaire: Ulysse Nardin S.A., 2400 Le Locle (CH)
(72) Inventeur: Oechslin, Ludwig, 6004 Lucerne (CH)
(74) Mandataire: Ravenel, Thierry Gérard Louis

(56) Documents cités:
- CH-A- 33 368
- CH-A- 256 590

## Description

La présente invention est relative à un mouvement de montre comportant un barillet délivrant une force motrice, un rouage entraîné par le barillet pour transmettre la force motrice à un échappement coopérant avec un organe régulateur et des index d'heures et de minutes, ce mouvement étant habillé par une boîte comportant une glace, une carrure et un fond.

Les mouvements que l'on trouve dans une montre répondent généralement à la définition générique rappelée ci-dessus. La présente invention n'échappe pas à cette définition. Le moteur est constitué par un ressort enroulé à l'intérieur d'un barillet. Le rouage transmet la force motrice à l'échappement qui se compose ordinairement d'une roue d'échappement, d'une ancre et d'une fourchette. L'échappement entretient les oscillations de l'organe régulateur composé d'un balancier avec son spiral: c'est un oscillateur mécanique qui reçoit de l'échappement les impulsions nécessaires pour entretenir sa marche pendant un certain temps, plus une réserve de sûreté de marche. Le mouvement est complété par un système de remontoir et de mise à l'heure ainsi que par des index d'heures et de minutes. Il est habillé par une boîte.

Dans une montre classique cependant, l'ensemble des organes décrits est supporté par une platine fixe et des ponts; le barillet est remonté par une tige actionnant une roue de couronne en prise sur un rochet; l'affichage du temps comporte des aiguilles d'heures et de minutes reliées par une minuterie et surmontant un cadran; la mise à l'heure est réalisée par une tige de mise à l'heure généralement confondue avec la tige de remontoir.

Le mouvement de la présente invention ne comporte aucun des éléments ou caractéristiques qui viennent d'être énumérés. Il s'agit en fait d'un mouvement nouveau et original permettant de proposer des effets spéciaux et attrayants qui confèrent à la montre une facture inédite. Ainsi on n'hésitera pas à classer une telle montre dans la catégorie des montres compliquées par la haute complexité que présente son mécanisme.

On connaît également du document CH 38 368 un mouvement de montre dont tout l'échappement est porté par une pièce pivotée au centre du mouvement et animée d'un mouvement de rotation continu.

La présente invention a pour objet un mouvement de montre tel que défini par la revendication 1 du brevet.

Les caractéristiques et avantages de l'invention ressortiront maintenant de la description qui va suivre, faite en regard du dessin annexé et donnant à être explicatif, mais nullement limitatif, plusieurs formes avantageuses de réalisation de l'invention, dessins dans lesquels:
- la figure 1 est une vue de dessus du mouvement de montre selon l'invention,
- la figure 2 est une coupe opérée dans le mouvement de la figure 1,
- la figure 3 est une vue schématique en plan du mouvement selon la ligne III - III de la figure 2, et
- la figure 4 est une vue schématique en plan du mouvement selon la ligne IV - IV de la figure 2.

Les figures 1 et 2 présentent la première en plan et la seconde en coupe le mouvement de montre selon l'invention. Ce mouvement comporte un barillet 1 qui délivre une force motrice au rouage. Le barillet 1 est composé d'un tambour 31 comportant en son sein un ressort spiral 43 dont l'extrémité extérieure est attachée à la paroi du tambour et dont l'extrémité intérieure 50 est attachée à l'arbre 12 du barillet. Le tambour 31 est fermé par un couvercle 51. Un rouage 18, 19 qui sera décrit en détail plus bas, transmet la force motrice du barillet 1 à un échappement 2 qui coopère avec un organe régulateur 3. Le mouvement est complété par des index d'heures 40 et de minutes 41 qui apparaissent sur les figures 1, 3 et 4. Enfin le mouvement est habillé par une boîte comprenant une glace 6, une carrure 7 et un fond 8.

L'invention est remarquable et originale en ce que le barillet entraîne par une première partie 18 du rouage une platine tournante 9 sur laquelle sont montés une seconde partie 19 du rouage, l'échappement 2 et l'organe régulateur 3. Les première 18 et seconde 19 parties du rouage sont arrangées de telle manière que le barillet 1 tourne à raison d'un douzième de tour par heure et que la platine tournante 9 tourne à raison d'un tour par heure.

Ainsi, à travers la glace 6, le porteur de la montre peut-il apercevoir une platine qui tourne au rythme des minutes ainsi qu'une seconde partie 19 du rouage, l'échappement 2 et l'organe régulateur qui tournent avec elle, cette platine entraînant en même temps l'index des minutes comme on va le voir ci-dessous. Nul doute qu'il s'agit là d'un effet esthétique remarquable qui laisse voir non seulement une aiguille des minutes tournant sur un cadran comme c'est le cas des mouvements classiques, mais encore le mécanisme qui entraîne cette aiguille et surtout l'organe régulateur qui tourne avec elle, cet organe régulateur se composant principalement d'un balancier spiral oscillant à fréquence élevée.

On va décrire maintenant en détail des moyens préférés pour parvenir au résultat décrit ci-dessus.

La figure 3 est une vue schématique en plan du mouvement exécutée selon la ligne III - III de la figure 2. La figure 3 montre que sur le barillet 1 pivote librement une roue 10 dont l'arbre 11 est excentré par rapport à l'arbre 12 du barillet 1. Les dents 13 de la roue 10 sont en prise avec une denture intérieure 14 que présente une première couronne fixe 15 qui est solidaire de la carrure 7. Ainsi, en tournant dans le sens horaire, marqué par la flèche A, le barillet 1 entraîne-t-il la roue 10 qui roule sur la couronne 15 dans le sens antihoraires marqué par la flèche C. Les dents 13 de la roue 10 sont également en prise avec les dents 16 d'un pignon 17 qui est monté coaxialement à l'arbre 12 du barillet 1. On comprendra que le pignon 17, entraîné par la roue 10, tourne dans le sens horaire indiqué par la flèche D.

Comme le montre la figure 4, qui est une vue schématique en plan du mouvement, exécutée selon la ligne IV - IV de la figure 2, le pignon 17 est solidaire de la platine tournante 9 qui tourne donc aussi dans le sens horaire signalé par la flèche E. Sur cette platine tournante 9 est montée la seconde partie 19 du rouage dont la première roue 20 est en prise avec la denture intérieure 21 que présente une seconde couronne 22. Cette seconde couronne 22 est solidaire d'une lunette de mise à l'heure 23. Comme on le voit sur la figure 2, la seconde partie 19 du rouage comporte après la première roue 20 trois mobiles 55, 56 et 57 engrenant les uns à la suite des autres. La dernière roue 24 du mobile 57 est en prise avec un pignon d'échappement 25 lui-même solidaire d'une roue d'échappement 58. Le mobile d'échappement 2 tourne librement entre la platine tournante 9 et un pont d'échappement 47. Sans que cela soit représenté au dessin, la roue d'échappement 58 peut coopérer, de manière habituelle, avec une ancre munie d'une fourchette, cette dernière transmettant des impulsions motrices à l'organe régulateur 3 dont on aperçoit le balancier 59 sur les figures 1 et 4. Le balancier 59 oscille librement entre la platine tournante 9 et un coq 46.

Si l'on revient à la figure 3, on voit qu'on a affaire à un système d'engrenages planétaires comportant un satellite 10 roulant à l'intérieur d'une couronne fixe 15, le satellite 10 étant entraîné par le barillet 1 puis entraînant à son tour le pignon 17. Dans ces conditions, si le nombre de tours de la couronne 15 est égal à zéro et si le nombre de tours du barillet 1 est égal à un, le nombre de tours N ₁₇ du pignon 17 sera égal à:${N}_{17} = 1 + \frac{{Z}_{15}}{{Z}_{17}}$ Z₁₅ exprimant le nombre de dents 14 de la couronne 15 et Z₁₇ exprimant le nombre de dents 16 du pignon 17. Avec Z₁₅ = 176 dents et Z₁₇ = 16 dents, on aura:${N}_{17} = 1 + \frac{176}{16} = 12$ Ainsi quand le barillet 1 fait un tour, le pignon 17 en fait douze ou, en d'autres termes, quand le barillet 1 tourne à raison d'un douzième de tour par heure, le pignon 17 et donc la platine tournante 9 qui lui est liée, tourne à raison d'un tour par heure.

Examinant plus en détail la coupe de la figure 2, on s'aperçoit que l'arbre 11 de la roue 10 montée sur le barillet 1 pivote d'une part dans un tambour 31 que présente le barillet 1 et d'autre part dans un premier pont 32 fixé sur ce tambour. Comme on peut le voir en figure 1, ce premier pont 32 porte une excroissance 40 qui n'est autre que l'index ou l'aiguille des heures 40 puisque, on l'a vu au paragraphe précédent, ce premier pont 32, lié au barillet 1, tourne à raison d'un douzième de tour par heure.

La figure 2 montre encore que la seconde partie 19 du rouage est prise en sandwich entre la platine tournante 9 et un second pont 33 fixé sur cette platine 9. Comme on a vu plus haut que la platine 9 tourne à raison d'un tour par heure, le second pont 33 en fera de même. La figure 1 montre ce second pont 33 selon une vue en plan. Le pont 33 porte aussi une excroissance 41 qui n'est autre que l'index ou l'aiguille des minutes puisque, lié à la platine tournante 9, il tourne à raison d'un tour par heure.

Examinant plus avant encore la coupe montrée en figure 2, on voit que le mouvement de l'invention comporte une platine fixe 34. Cette platine 34 est traversée en son centre par une douille 35 qui a pour but de centrer le barillet 1 sur cette platine, et cela par l'intermédiaire du premier pont 32. Une pierre 36 est logée dans la douille 35. Cette pierre est traversée par un premier arbre 37. Cet arbre porte à son extrémité inférieure le pignon 17 d'entraînement de la platine tournante 9 et à son extrémité supérieure la platine tournante proprement dite. Sur le second pont 33 est chassé un second arbre 38 disposé coaxialement au premier arbre 37. Ce second arbre 38 pivote librement dans un palier 39 porté par la glace 6 qui recouvre la boîte.

La figure 2 montre aussi que le fond 8 de la boîte est solidaire de l'arbre 12 du barillet 1. Ce fond comporte des cannelures 26 qui permettent le remontage du barillet. Ainsi, comme on l'a déjà dit plus haut, le remontage n'utilise pas une tige de remontage usuelle, mais est assuré par la rotation du fond. Le fond 8 comporte encore une denture 27 qui coopère avec un cliquet de retenue 28. La figure 2 montre aussi que le fond 8 est retenu sous la boîte par une couronne 60 fixée à la carrure 7.

Les figures 1, 2 et 4 montrent que la lunette 23 de mise à l'heure est une lunette tournante équipée de cannelures extérieures 29. On comprendra qu'en agissant sur cette lunette, on déplace la platine tournante 9, le pont 33 et l'index 41 qui lui est lié pour mettre à l'heure le mouvement, l'index 40 des heures étant alors aussi mis à l'heure par le déplacement de la platine tournante 9 qui entraîne à son tour et dans l'ordre le pignon 17, la roue 10, le barillet 1 et enfin le premier pont 32 sur lequel se trouve l'index 40 des heures.

On remarquera encore que la platine fixe 34 est ajourée comme le montre bien la figure 1. Cette platine fixe peut porter des repères d'heures 61 et éventuellement de minutes. On observera que la platine fixe ajourée 34 laisse voir le tambour 31 du barillet1. Cette situation peut être mise à profit en pratiquant dans le tambour 31 une lumière 42 laissant voir le ressort 43 enfermé dans le barillet. Cette disposition permet alors d'apprécier l'état d'enroulement du ressort et de savoir ainsi si le barillet doit être remonté.

Enfin, on observera (figure 1) que le mouvement selon l'invention présente quelques analogies avec un mouvement baguette connu des horlogers où tous les mobiles sont placés en enfilade, du barillet jusqu'au balancier. Ici cependant la baguette ne comporte que la seconde partie du rouage qui tourne au rythme des minutes au lieu de rester stationnaire.

## Revendications

1. Mouvement de montre comportant un barillet (1) délivrant une force motrice, un rouage (18,19) entraîné par le barillet pour transmettre la force motrice à un échappement (2) coopérant avec un organe régulateur (3) et des index d'heures (40) et de minutes (41), ce mouvement étant habillé par une boîte comportant une glace (6), une carrure (7) et un fond (8), dans lequel le barillet entraîne, par une première partie (18) du rouage, une platine tournante (9) sur laquelle sont montés une seconde partie (19) du rouage, l'échappement (2) et l'organe régulateur (3), le rouage étant arrangé de telle manière que le barillet (1) tourne à raison d'un douzième de tour par heure et que la platine tournante (9) tourne à raison d'un tour par heure, ledit mouvement étant **caractérisé en ce que** sur le barillet est fixé un premier pont (32) qui est agencé pour porter un index des heures.

2. Mouvement selon la revendication 1, **caractérisé par le fait que** sur le barillet (1) pivote librement une roue (10) dont l'arbre (11) est excentré par rapport à l'arbre (12) que présente le barillet, les dents (13) de la roue (10) étant en prise, d'une part, avec une denture intérieure (14) que présente une première couronne fixe (15) solidaire de la carrure (7) et d'autre part, avec les dents (16) d'un pignon (17) monté coaxialement à l'arbre (12) du barillet (1), ce pignon étant solidaire de la platine tournante (9) sur laquelle est montée la seconde partie (19) du rouage dont la première roue (20) est en prise avec la denture intérieure (21) que présente une seconde couronne (22) solidaire d'une lunette (23) de mise à l'heure et dont la dernière roue (24) est en prise avec un pignon (25) d'échappement.

3. Mouvement selon la revendication 2, **caractérisé par le fait que** le fond (8) de la boîte est solidaire de l'arbre (12) du barillet (1), ce fond comportant d'une part des cannelures (26) permettant le remontage dudit barillet et d'autre part une denture (27) coopérant avec un cliquet de retenue (28).

4. Mouvement selon la revendication 2, **caractérisé par le fait que** la lunette (23) de mise à l'heure est une lunette tournante équipée de cannelures extérieures (29).

5. Mouvement selon la revendication 2, **caractérisé par le fait que** l'arbre (11) de la roue (10) montée sur le barillet (1) pivote d'une part dans un tambour (31) que présente le barillet et d'autre part dans le premier pont (32) fixé sur ce tambour et que la seconde partie (19) du rouage est prise en sandwich entre la platine tournante (9) et un second pont (33) fixé sur cette platine.

6. Mouvement selon la revendication 5, **caractérisé par le fait qu'**il comporte une platine fixe (34) traversée en son centre par une douille (35) pour centrer le barillet (1) via le premier pont (32) fixé sur ledit barillet et une pierre (36) logée dans cette douille et traversée par un premier arbre (37) portant à son extrémité inférieure le pignon (17) d'entraînement de la platine tournante (9) et à son extrémité supérieure ladite platine tournante proprement dite, et que sur le second pont (33) est chassé un second arbre (38) disposé coaxialement au premier, ce second arbre pivotant librement dans un palier (39) que porte la glace (6).

7. Mouvement selon la revendication 5, **caractérisé par le fait que** le premier pont (32) porte un index des heures (40) et que le second pont (33) porte un index des minutes (41).

8. Mouvement selon la revendication 5, **caractérisé par le fait qu'**au moins une lumière (42) est pratiquée dans le tambour (31) de barillet pour laisser voir une partie du ressort (43) qu'enferme le barillet et l'état d'enroulement de ce ressort.

## Claims

1. Watch movement including a barrel (1) delivering a drive force, a gear train (18, 19) driven by the barrel to transmit the drive force to an escapement (2) cooperating with a regulator member (3) and hour (40) and minute (41) symbols, said movement being covered by a case including a crystal (6), a middle part (7) and a back cover (8), wherein, via a first part of (18) of the gear train, the barrel drives a rotating plate (9) on which are mounted a second part (19) of the gear train, the escapement (2) and the regulator member (3), the gear train being arranged such that the barrel (1) rotates a rate of one twelfth of a revolution per hour and that the rotating plate (9) rotates at a rate of a revolution by hour, said movement being **characterized in that** a first bridge (32), arranged for carrying hour symbols, is fixed on the barrel.

2. Movement according to claim 1, **characterized in that** a wheel (10) pivots freely on the barrel (1), the arbour (11) of said wheel being off-centre relative to the arbour (12) of the barrel, the teeth (13) of the wheel (10) being meshed, on the one hand, with an inner toothing (14) of a first fixed crown (15) secured to the middle part (7) and, on the other hand, with the teeth (16) of a pinion (17) mounted coaxially to the arbour (12) of the barrel (1), said pinion being secured to the rotating plate (9) on which the second part (19) of the gear train is mounted, the first wheel of said second part being meshed with the inner toothing (21) of a second crown (22) secured to a time-setting bezel (23) and the last wheel (24) thereof being meshed with an escape pinion (25).

3. Movement according to claim 2, **characterized in that** the back cover (8) of the case is secured to the arbour (12) of the barrel (1), said back cover including on the one part flutes (26) for winding said barrel and on the other hand a toothing (27) cooperating with a retaining click (28).

4. Movement according to claim 2, **characterized in that** the time-setting bezel (23) is a rotating bezel provided with external flutes (29).

5. Movement according to claim 2, **characterized in that** the arbour (11) of the wheel (10) mounted on the barrel (1), pivots on the one hand in a drum (31) of the barrel, and on the other hand in the first bridge (32) secured to said drum and **in that** the second part (19) of the gear train is sandwiched between the rotating plate (9) and a second bridge (33) secured to said plate.

6. Movement according to claim 5, **characterized in that** it includes a fixed plate (34) through the centre of which passes a sleeve (35) for centring the barrel (1) via the first bridge (32) secured to said barrel and a stone (36) housed in said sleeve and through which passes a first arbour (37) carrying at the bottom end thereof the drive pinion (17) of the rotating plate (9) and at the top end thereof said rotating plate itself, and **in that** a second arbour (38), arranged coaxially to the first, is driven onto the second bridge (33), said second arbour pivoting freely in a bearing (39) carried by the crystal (6).

7. Movement according to claim 5, **characterized in that** the first bridge (32) carries hour symbols (40) and **in that** the second bridge (33) carries minute symbols (41).

8. Movement according to claim 5, **characterized in that** at least one hole (42) is made in the barrel drum (31) so that part of the spring (43) enclosed by the barrel and the state of winding of said spring can be seen.

## Patentansprüche

1. Uhrwerk, das ein Federgehäuse (1), das eine Antriebskraft abgibt, ein Gangwerk (18, 19), das durch das Federgehäuse angetrieben wird, um die Antriebskraft an eine Hemmung (2) zu übertragen, die mit einem Regulatororgan (3) zusammenwirkt, und Stundenindexe (40) und Minutenindexe (41) umfasst, wobei das Werk von einem Gehäuse umgeben ist, das ein Uhrenglas (6), einen Gehäusemittelteil (7) und einen Boden (8) umfasst, in dem das Federgehäuse über einen ersten Teil (18) des Gangwerks eine drehbare Platine (9) antreibt, auf der ein zweiter Teil (19) des Gangwerks, die Hemmung (2) und das Regulatororgan (3) montiert sind, wobei das Gangwerk so angeordnet ist, dass sich das Federgehäuse (1) um eine zwölftel Umdrehung pro Stunde dreht und dass sich die drehbare Platine (9) um eine Umdrehung pro Stunde dreht, wobei das Uhrwerk **dadurch gekennzeichnet ist, dass** an dem Federgehäuse eine erste Brücke (32) befestigt ist, die dazu ausgelegt ist, einen Stundenindex zu tragen.

2. Uhrwerk nach Anspruch 1, **dadurch gekennzeichnet, dass** an dem Federgehäuse (1) ein Rad (10), dessen Welle (11) in Bezug auf die Welle (12), die das Federgehäuse aufweist, exzentrisch ist, frei schwenkt, wobei die Zähne (13) des Rades (10) einerseits mit einer Innenzahnung (14), die eine erste feste Krone (15), die am Gehäusemittelteil (7) befestigt ist, aufweist, und andererseits mit den Zähnen (16) eine koaxial zu der Welle (12) des Federgehäuses (1) angebrachten Triebs (17) in Eingriff sind, wobei dieser Trieb mit der drehbaren Platine (9) fest verbunden ist, an der der zweite Teil (19) des Gangwerks montiert ist, wovon ein erstes Rad (20) mit der Innenzahnung (21), die eine zweite Krone (22) aufweist, die mit einer Zeiteinstell-Lünette (23) fest verbunden ist, in Eingriff ist und wovon das letzte Rad (24) mit einem Trieb (25) der Hemmung in Eingriff ist.

3. Uhrwerk nach Anspruch 2, **dadurch gekennzeichnet, dass** der Boden (8) des Gehäuses mit der Welle (12) des Federgehäuses (1) fest verbunden ist, wobei dieser Boden einerseits Rillen (26) aufweist, die ein Aufziehen des Federgehäuses ermöglichen, und andererseits eine Zahnung (27) aufweist, die mit einer Haltesperre (28) zusammenwirkt.

4. Uhrwerk nach Anspruch 2, **dadurch gekennzeichnet, dass** die Zeiteinstell-Lünette (23) eine drehbare Lünette ist, die mit äußeren Riffelungen (29) versehen ist.

5. Uhrwerk nach Anspruch 2, **dadurch gekennzeichnet, dass** die Welle (11) des an dem Federgehäuse (1) angebrachten Rades (10) einerseits in einer Trommel (31), die das Federgehäuse aufweist, und andererseits in der ersten Brücke (32), die an dieser Trommel befestigt ist, schwenkt, und dass der zweite Teil (19) des Gangwerks zwischen der drehbaren Platine (9) und einer an dieser Platine befestigten zweiten Brücke (33) eingebettet in Eingriff ist.

6. Uhrwerk nach Anspruch 5, **dadurch gekennzeichnet, dass** es eine feste Platine (34), durch deren Zentrum eine Hülse (35) verläuft, um das Federgehäuse (1) über die an dem Federgehäuse befestigte erste Brücke (32) zu zentrieren, und einen Lochstein (36), der sich in dieser Hülse befindet und durch den eine erste Welle (37) verläuft, die an ihrem unteren Ende den Trieb (17) für den Antrieb der drehbaren Platine (9) und an ihrem oberen Ende die eigentliche drehbare Platine trägt, umfasst und dass in die zweite Brücke (33) eine zweite Welle (38) eingetrieben ist, die koaxial zu der ersten Welle angeordnet ist, wobei diese zweite Welle in einem Lager (39), das das Uhrenglas (6) trägt, frei schwenkbar ist.

7. Uhrwerk nach Anspruch 5, **dadurch gekennzeichnet, dass** die erste Brücke (32) einen Stundenindex (40) trägt und dass die zweite Brücke (33) einen Minutenindex (41) trägt.

8. Uhrwerk nach Anspruch 5, **dadurch gekennzeichnet, dass** in der Federgehäusetrommel (31) wenigstens ein Langloch (42) ausgebildet ist, um einen Teil der Feder (43), die das Federgehäuse einschließt, und den Aufwicklungszustand dieser Feder sichtbar zu machen.
